# EUROPÄISCHE PATENTSCHRIFT

(11) **EP 0 897 202 B1**
(45) Veröffentlichungstag und Bekanntmachung des Hinweises auf die Patenterteilung: **20.11.2002**
(21) Anmeldenummer: 98111260.0
(22) Anmeldetag: 18.06.1998
(51) Int. Cl.: H01R 9/05

(54) **Steckverbinder für Koaxialkabel**
Connector for coaxial cable
Connecteur pour câble coaxial

(30) Priorität: 11.07.1997 DE 19729876
(43) Veröffentlichungstag der Anmeldung: 17.02.1999
(73) Patentinhaber: Spinner GmbH Elektrotechnische Fabrik, 80335 München (DE)
(72) Erfinder: Wild, Werner, 86647 Butterwiesen-Unterthürheim (DE); Pitschi, Franz Xaver, Dr.-Ing., 83700 Rottach-Egern (DE)
(74) Vertreter: Prietsch, Reiner, Dipl.-Ing.

(56) Entgegenhaltungen:
- DE-A- 2 221 931
- DE-A- 4 309 775
- FR-A- 1 402 025
- US-A- 3 963 321
- US-A- 4 046 451
- US-A- 4 421 377

## Beschreibung

Die Erfindung betrifft einen Steckverbinder für Koaxialkabel, mit einem Steckerkopf, der eine Ausnehmung hat, die an ihrem steckseitigen Ende eine zum von innen Kontaktieren des Endbereichs des Kabelaußenleiters geeignete erste Ringfläche hat, und mit einer Abfangung für das Kabel, bestehend aus einer Klemmhülse, die an ihrem steckseitigen Ende eine zum von außen Klemmen des Endbereichs des Kabelaußenleiters geeignete zweite Ringfläche hat, sowie aus einem die Klemmhülse in axialer Richtung gegen die erste Ringfläche verspannenden und dadurch zum Festklemmen des Endbereichs des Kabelaußenleiters zwischen beiden Ringflächen geeigneten Druckglied, das das Kabel umschließt und mit dem Steckerkopf verspannt ist.

Steckverbinder dieser Konstruktion gemäß dem Oberbegriff des Patentanspruchs 1 sind für Koaxialkabel mit glattem, gegebenenfalls folienartigem Außenleiter ebenso wie für Koaxialkabel mit ring- oder schraubgewelltem Außenleiter bekannt (vgl. z.B. DE 43 09 775 C2). Bisher war das Intermodulationsverhalten solcher Steckverbinder/Koaxialkabel-Einheiten ausreichend. In letzter Zeit hat sich der insbesondere für bei Mobilfunk-Basisstationen eingesetzten Steckverbinder/Koaxialkabel-Einheiten geforderte Wert für den Intermodulationsabstand beträchtlich erhöht.

Mit Steckverbinderkonstruktionen der einleitend angegebenen Gattung läßt sich der geforderte hohe und vor allem auch über die Lebensdauer im wesentlichen konstante Intermodulationsabstand nicht erreichen. Mit anderen Worten ist die bisher erzielbare Kontaktierungsgüte nicht immer ausreichend.

Der Erfindung liegt die Aufgabe zugrunde, einen Steckverbinder der einleitend angegebenen Gattung mit entsprechend verbesserter Kontaktierungsgüte zu schaffen.

Erfindungsgemäß ist diese Aufgabe dadurch gelöst, daß mindestens eine der beiden Ringflächen mit mindestens einem in Gebrauchslage in Richtung der entsprechenden Fläche des Endbereichs des Kabelaußenleiters vorspringenden Ringwulst versehen ist, dessen Höhe ca. 5 bis 30 % der Wandstärke des Kabelaußenleiters beträgt.

Diesem Vorschlag liegt die diesseitige Erkenntnis zugrunde, daß Intermodulationsprodukte u.a. dann entstehen, wenn der Übergangswiderstand über den Umfang des ringförmigen Kontaktierungsbereichs zwischen dem Kabelaußenleiter und dem Steckerkopf nicht hinreichend klein und konstant ist. Die sich hieraus ergebende Forderung wird von bekannten Steckverbindern weder bei der Erstmontage noch im Gebrauch erfüllt, letzteres weil die bisher erzielbare, mechanische Klemmung nicht vollständig zu verhindern vermag, daß durch Bewegen des Koaxialkabels verursachte Zug- und Druckkräfte, die sich naturgemäß bis in den Kontaktierungsbereich fortpflanzen, zu wenn auch geringfügen Relativbewegungen zwischen den kontaktierenden Flächen führen.

Der Vorschlag nach der Erfindung beseitigt beide Ursachen für das Entstehen von Intermodulationsprodukten nicht mehr zulässigen Pegels, denn der mindestens eine Ringwulst drückt sich in den regelmäßig verhältnismäßig weichen, gewöhnlich aus einer Kupferlegierung bestehenden Werkstoff des Kabelaußenleiters ein.

Die über das Druckglied eingeleitete Axialkraft läßt nämlich den Werkstoff des Kabelaußenleiters in der Kontaktierungsfläche solange wegfließen, bis der Flächenbereich des Kabelaußenleiters, der zur Anlage an die kontaktierende Ringfläche kommt, so groß ist, daß sich ein Gleichgewicht zwischen dem Integral der Flächenpressung und der Axialkraft ergibt. Dadurch werden zum einen die beachtlichen Wandstärketoleranzen des Kabelaußenleiters ausgeglichen. Zum anderen wird zusätzlich zu der plastischen Deformation auch eine elastische Teildeformation des Außenleiterwerkstoffes erzielt, der eine sichere Kontaktierung mit einem gleichmäßig über den Umfang verteilten Übergangswiderstand ergibt. Im weiteren führt der in den Außenleiterwerkstoff eingedrückte Ringwulst in Verbindung mit den infolge der Deformation vortretenden Quetschkanten dieses Werkstoffes zu einer Verbindung nach Art eines Formschlusses. Auch bei auf die Verbindung übertragenen äußeren Kräften kommt es deshalb nicht zu einer Relativbewegung zwischen den Kontaktpartnern.

In Anpassung an eine an sich bekannte Steckverbinderkonstruktion können die erste und die zweite Ringfläche jeweils in einer Radialebene liegen (Anspruch 2).

In Anpassung an eine andere bekannte Steckverbinderkonstruktion können die erste und die zweite Ringfläche jeweils auf Kegelmantelflächen liegen, deren jeweilige Erzeugende die Längsachse des Steckverbinders in einem kabelseitig von den Ringflächen liegenden Punkt schneidet (Anspruch 3).

Die erste und die zweite Ringfläche können miteinander einen Winkel zwischen größer als 0° bis ca. 5° einschließen (Anspruch 4). Diese Maßnahme führt dazu, daß sich die Breite der ringförmigen Kontaktierungsfläche verringert und sich bei gegebener Axialkraft gleichzeitig die Flächenpressung entsprechend erhöht. Außerdem kann durch die Wahl des Winkels die radiale Lage der Kontaktierungsfläche beeinflußt werden.

Eine weitere Verbesserung und Vergleichmäßigung der Kontaktierung kann dadurch erzielt werden, daß mindestens eine der Ringflächen mit mindestens zwei zueinander koaxialen Ringwulsten unterschiedlichen Durchmessers versehen ist (Anspruch 5). Dies kann insbesondere dann zweckmäßig sein, wenn das Kabelaußenleitermaterial nur begrenzt verformt werden darf, wie beispielsweise im Falle eines Folienaußenleiters, und die Höhe der Ringwulste daher klein bleiben muß.

Wenn beide Ringflächen mit mindestens je einem Ringwulst versehen sind, empfiehlt es sich für die Ringwulste auf der ersten und der zweiten Ringfläche unterschiedliche Durchmesser zu wählen (Anspruch 6), damit das Kabelaußenleitermaterial nicht auf zwei gegenüberliegenden Seiten gleichzeitig deformiert wird.

Aus bearbeitungstechnischen Gründen können der/die Ringwulst(e) ein, von der Bearbeitungsseite gesehen, hinterschnittfreies Querschnittsprofil haben (Anspruch 7). Im übrigen spielt das Querschnittsprofil der Ringwulste keine wesentliche Rolle. Man wird jedoch in der Regel scharfrandige Querschnitte wegen der damit verbundenen Kerbwirkung vermeiden.

Eine nochmalige erhebliche Verbesserung der Kontaktierungsgüte wird nach einer besonders bevorzugten Ausführungsform dann erreicht, wenn die Klemmhülse in der Ausnehmung des Steckerkopfs verdrehsicher, jedoch axial verschiebbar geführt ist (Anspruch 8). Auf diese Weise wird vermieden, daß die Klemmhülse bei der Montage des Steckverbinders mit ihrer Ringfläche auf der entsprechenden Gegenfläche des Kabelaußenleiters reibt und hierbei Riefen sowie metallischen Abrieb erzeugt. (Aus dem gleichen Grund wird bei der Montage der Steckerkopf festgehalten, um den gleichen nachteiligen Effekt zwischen der kontaktierenden Ringfläche des Steckerkopfs und dem entsprechenden Bereich des Kabelaußenleiters zu verhindern).

Die gleichen Vorteile hat eine weitere, bevorzugte Ausführungsform, bei der die Klemmhülse im Bereich ihres steckseitigen Endes durch Formschluß mit der Innenwand der Ausnehmung des Steckerkopfes verdrehgesichert ist (Anspruch 9).

Eine für Koaxialkabel mit ringgewelltem Kabelaußenleiter bevorzugte Ausführungsform zeichnet sich dadurch aus, daß die Klemmhülse von ihrem steckseitigen Ende ausgehende, axiale Schlitze zur Erzeugung federnder Zungen aufweist und derart ausgelegt ist, daß sie an ihrem steckseitigen Ende einen Innendurchmesser etwa gleich dem Außendurchmesser des Kabelaußenleiters im Bereich eines Wellentales und im übrigen einen Innendurchmesser etwa gleich dem größten Außendurchmesser des Kabelaußenleiters hat (Anspruch 10). Die Breite der axialen Schlitze wird man so gering als möglich halten, da die Schlitze die Klemmfläche unterbrechen. Die wichtigere Kontaktierungsfläche ist jedoch diejenige zwischen der ersten Ringfläche und der Innenseite des Kabelaußenleiters, da sie die direkte Kontaktierung des letzteren mit dem Steckerkopf bewirkt. Sie bleibt unterbrechungsfrei. Bei dieser Ausführungsform kann im Zuge der Montage des Steckverbinders auf dem Kabel die Klemmhülse zunächst über den von seiner Isolierung befreiten Kabelaußenleiter geschoben werden, wobei die Zungen entsprechend weit auffedern. Die Montage des Steckverbinders ist dann wesentlich einfacher als im Falle der Verwendung einer an sich bekannten Klemmhülse, die ein Innenprofil entsprechend dem Außenprofil des Kabelaußenleiters hat und aus Gründen der Montierbarkeit axial in zwei Hälften geteilt sein muß (Anspruch 11).

Im Falle eines Koaxialkabels mit schraubgewelltem Kabelaußenleiter kann hingegen die Klemmhülse nach Art einer an sich bekannten Wellrohrprofilmutter ausgebildet sein (Anspruch 12). Letztere wird dann einfach zu Beginn der Montage auf den Außenleiter aufgeschraubt.

Bevorzugt ist bei dem Steckverbinder nach dem vorliegenden Vorschlag das Druckglied als in die Ausnehmung des Steckerkopfs eingedrehte, die Klemmhülse zumindest teilweise übergreifende Hohlschraube ausgebildet (Anspruch 13).

In Weiterbildung dieser Ausführungsform kann die Hohlschraube an ihrem steckseitigen Ende eine ringförmige Stirnfläche oder eine radial einspringende Ringschulter haben, die in formschlüssiger Verbindung mit einer radial ausspringenden Ringschulter am Außenumfang der Klemmhülse nahe deren steckseitigem Ende steht (Anspruch 14). Eine Hohlschraube mit ringförmiger Stirnfläche, die gegen eine entsprechende Ringschulter der Klemmhülse drückt, genügt dann, wenn das vordere steckseitige Ende der Klemmhülse durch Anlage an der Innenwand der Ausnehmung des Steckerkopfes gegen radiales Auffedern im Klemmungsbereich gesichert ist. Insbesondere wenn die Ringflächen auf Kegelmantelflächen liegen, ist dies unerläßlich zur Erzielung der notwendigen Flächenpressung im Kontaktierungsbereich. Ist hingegen der Innendurchmesser der Ausnehmung des Steckerkopfes im Kontaktierungsbereich deutlich größer als der Außendurchmesser der Klemmhülse im gleichen Bereich, so muß eine Verlängerung der Hohlschraube (oder eines anderen Druckgliedes) über die radial einspringende Ringschulter hinaus die erforderliche Abstützung des Außenumfanges der Klemmhülse gewährleisten, vor allem wenn letztere zur Montage auf einem ringgewellten Kabelaußenleiter mit federnden Zungen versehen ist.

Eine Weiterbildung der zuletzt genannten Ausführungsform besteht darin, daß zwischen der ringförmigen Stirnfläche oder der einspringenden Ringschulter der Hohlschraube und der ausspringenden Ringschulter der Klemmhülse ein kraftübertragender Ring aus einem verschleißfesten Werkstoff angeordnet ist (Anspruch 15). Dieser Ring vermeidet, daß das Druckglied, vor allem wenn es die Form einer Hohlschraube hat, während des Eindrehens die Klemmhülse mitnimmt, was zu der oben genannten, unerwünschten Riefen- und Abriebbildung führen würde, wenn die Klemmhülse nicht verdrehgesichert ist. Allerdings stellt der Ring zwischen den kraftübertragenden Teilen der Hohlschraube und der Klemmhülse nur eine zusätzliche Sicherheitsmaßnahme dar, denn die während des Anziehens der Hohlschraube zwischen den zunächst relativ zueinander beweglichen Teilen herrschenden Kräfteverhältnisse sorgen im Normalfall dafür, daß die Klemmhülse selbst ohne Verdrehsicherung nur in axialer Richtung geschoben, nicht aber in Drehrichtung mitgenommen wird.

In der Zeichnung sind Ausführungsbeispiele des Steckverbinders nach der Erfindung schematisch vereinfacht dargestellt. Es zeigt:
- Fig. 1: einen Längsschnitt durch eine erste Ausführungsform des Steckverbinders,
- Fig. 2: die Einzelheit II in Fig. 1 in vergrößertem Maßstab,
- Fig. 3a - 3c: die Einzelheit III in Fig. 2 in nochmals vergrößertem Maßstab und unterschiedlichen Ausführungsformen
- Fig. 4: eine erste Variante zu Fig. 2,
- Fig. 5: eine zweite Variante zu Fig. 2,
- Fig. 6: Einen Längsschnitt durch eine zweite Ausführungsform des Steckverbinders,
- Fig. 7: einen Längsschnitt durch eine dritte Ausführungsform des Steckverbinders,
- Fig. 8a, 8b: zwei Ausführungsformen der Einzelheit VIII in Fig. 7,
- Fig. 9: eine Variante zu Fig. 7,
- Fig. 10: einen Längsschnitt entsprechend der Linie XX in Fig. 11 durch eine vierte Ausführungsform des Steckverbinders und
- Fig. 11: einen Querschnitt entsprechend der Linie XI-XI in Fig. 10.

In allen Figuren sind nur die im Rahmen der Erfindung wesentlichen Teile des Steckverbinders, d.h. der Kabelabfangung, dargestellt. Insbesondere ist die Steckseite des Steckverbinders wie auch die Verbindung zwischen dem Steckerinnenleiter und dem Kabelin-nenleiter weggelassen.

Fig. 1 zeigt einen Steckerkopf 1 mit einer Ausnehmung 2, die in ihrem steckseitigen, in der Fig. 1 also linksseitigen Endbereich einen ringförmigen Ansatz 3 hat, der im Querschnitt keilförmig, in Wirklichkeit also kegelförmig ausgebildet ist, so daß seine radial äußere Ringfläche, die hier als erste Ringfläche 4 bezeichnet wird, auf einer Kegelmantelflache liegt.

In der Ausnehmung 2 ist das Ende eines Koaxialkabels aufgenommen, das wie üblich einen Kabelinnenleiter 10, ein Kabeldielektrikum 11 und einen hier ringgewellten Kabelaußenleiter 12 umfaßt. Der Endbereich 12a des Kabelaußenleiters 12 liegt auf der ersten Ringfläche 4 auf und wird von dieser innen kontaktiert.

Im weiteren umfaßt der Steckverbinder eine Kabelabfangung. Diese besteht aus einer Klemmhülse 5, die an ihrem steckseitigen Ende 5a eine den Endbereich 12a des Außenleiters 12 von außen klemmende, zweite Ringfläche 6 hat, sowie aus einem die Klemmhülse 5 in axialer Richtung gegen die erste Ringfläche 4 verspannenden und dadurch den Endbereich 12a des Außenleiters 12 zwischen den beiden Ringflächen 4 und 6 festklemmenden Druckglied in Form einer Hohlschraube 7, die das Kabel umschließt und mit dem Steckerkopf 1 verspannt ist.

In der dargestellten, bevorzugten Ausführungsform ist die Klemmhülse 5 in an sich bekannter Weise mit federnden Zungen 51 ausgebildet, und zwar durch axiale Schlitze, die vom steckseitigen Ende der Klemmhülse 5 ausgehen und sich bis zu dem massiven Ringabschnitt 52 erstrecken. An ihrem steckseitigen Ende 5a hat die Klemmhülse 5 einen Innendurchmesser etwa gleich dem Außendurchmesser des Außenleiters 12 im Bereich eines Wellentales, im übrigen jedoch einen Innendurchmesser, der etwas größer als der Außendurchmesser des Außenleiters 12 ist. Die Klemmhülse 5 hat weiter nahe ihrem steckseitigen Ende eine radial ausspringende Ringschulter 53, die den Übergang auf das Ende 5a mit vergrößertem Außendurchmesser bildet. Die Hohlschraube 7 hat an ihrem steckseitigen Ende eine radial einspringende Ringschulter 73, die gegen die radial ausspringende Ringschulter 53 der Klemmhülse 5 anliegt. An die Ringschulter 73 der Hohlschraube 7 schließt sich steckseitig ein rohrförmiger Abschnitt 7a an, der das Ende 5a der Klemmhülse 5 umschließt.

Zwischen den beiden Ringflächen 4 und 6 ist der entsprechende ringförmige Endbereich 12a des Außenleiters 12 im montierten Zustand unverrückbar festgeklemmt und gleichzeitig von innen kontaktiert.

Die Besonderheit der Klemmung besteht darin, daß zumindest eine der beiden Ringflächen 4 oder 6 mit mindestens einem in Richtung der entsprechenden Fläche des Endbereichs 12a des Außenleiters 12 vorspringenden Ringwulst versehen ist.

Figur 2 zeigt einen Ringwulst 30 in der zweiten Ringfläche 6 der Klemmhülse 5.

Die Figuren 3a bis 3c zeigen in entsprechend vergrößerter Darstellung drei unterschiedliche Querschnittsprofile 30a bis 30c des Ringwulstes 30. Gemeinsam ist diesen Querschnittsprofilen, daß sie, von der Bearbeitungsseite gesehen, bezogen auf die Figuren 2 und 3a bis 3c also von links gesehen, ein hinterschnittfreies Profil haben. Die Höhe H (vgl. Fig. 3a) des bzw. jedes Ringwulstes richtet sich nach den genormten oder anderweitig festgelegten Toleranzen der Wandstärke des Außenleiters 12 und den Eigenschaften, insbesondere der Deformierbarkeit, des Außenleiterwerkstoffs.

Figur 4 veranschaulicht in ähnlicher Darstellung wie Figur 2 eine Variante mit zwei Ringwulsten 31 und 32 in der ersten Ringfläche 4 des Steckerkopfes 1 und einem Ringwulst 30 in der zweiten Ringfläche der Klemmhülse 5. Selbstverständlich könnten umgekehrt in der ersten Ringfläche 4 nur ein Ringwulst und in der zweiten Ringfläche 6, der Klemmhülse 5 zwei Ringwulste vorgesehen sein. Man erkennt, daß die Ringwulste in der ersten und der zweiten Ringfläche gegeneinander versetzt sind, also auf unterschiedlichen Durchmessern liegen, so daß eine verzahnungs- oder formschlußartige Verbindung zwischen den Kontaktpartnern entsteht.

Figur 5 zeigt eine zweite Variante der Ausführungsform nach Figur 2. Die Ringflächen 4 und 6 schließen einen kleinen Winkel α ein, der bewirkt, daß die Ringfläche 4 den Endbereich 12a auf einer schmaleren ringförmigen Fläche kontaktiert, die zudem auf einem kleineren Radius liegt. Der Radius 30d des ringförmigen Ansatzes 3 kann deshalb gleichzeitig die Funktion eines Ringwulstes wie 32 in Figur 5 übernehmen. Außerdem hat diese Veriante einen kraftübertragenden und vorzugsweise unverlierbar ausgebildeten Ring 40 aus einem verschleißfesten Werkstoff zwischen der ausspringenden Ringschulter 53 der Klemmhülse 5 und der einspringenden Ringschulter 73 der Hohlschraube 7. Dadurch wird die Gefahr, daß die Hohlschraube 7 die Klemmhülse 5 beim Eindrehen mitnimmt, noch weiter verringert.

Figur 6 zeigt eine zweite Ausführungsform des vorgeschlagenen Steckverbinders, und zwar für ein Kabel mit schraubgewelltem Außenleiter 612, dessen Endbereich 612a in einer Radialebene liegt. Dementsprechend ist in der Ausnehmung 62 des Steckerkopfes 61 eine in einer Radialebene liegende, erste Ringfläche 64 mit einem Ringwulst 631 ausgebildet, gegen die der Endbereich 612a des Außenleiters 612 über die stirnseitige, zweite Ringfläche 66 einer Wellrohrmutter 65 geklemmt ist, und zwar mittels einer Hohlschraube 67 analog der Hohlschraube 7 in Fig. 2.

Figur 7 und deren in den Figuren 8a und 8b dargestellte Einzelheit VIII veranschaulicht eine dritte Ausführungsform des vorgeschlagenen Steckverbinders. Diese Ausführungsform unterscheidet sich von derjenigen nach den Figuren 1 bis 5 ebenfalls dadurch, daß die erste Ringfläche 74 in der Ausnehmung 72 in dem Steckerkopf 71 und die zweite Ringfläche 76 der Klemmhülse 75 jeweils in Radialebenen liegen. Zwischen der ersten Ringfläche 74 und der zweiten Ringfläche 76 ist der rechtwinklig nach außen umgebördelte Endbereich 712a des Außenleiters 712 festgeklemmt. Steckverbinder, bei denen der Endbereich des Außenleiters im Zuge der Montage in dieser Weise nach außen umgebördelt wird, sind an sich bekannt. Die Besonderheit besteht darin, daß gemäß den Figuren 8a und 8b wenigstens eine der Ringflächen 74 und 76 mit einem Ringwulst 30e bzw. 30f analog beispielsweise der Ausführungsform nach Figur 2 versehen ist.

Figur 9 zeigt im Prinzip die gleiche Ausführungsform wie Figur 7, jedoch schließt hier die erste Ringfläche 94 mit der zweiten, in einer Radialebene liegenden Ringfläche 96 einen kleinen Winkel α ein, so daß die erste Ringfläche die Mantelfläche eines sehr stumpfwinkligen Kegels ist. Die Axialkraft, die die Hohlschraube 97 auf die Klemmhülse 95 und diese wiederum auf den geklemmten Endbereich des Außenleiters 912 überträgt, bewirkt wegen der Verkippung der ersten Ringfläche 94 in der Kontaktierungszone eine Flächenpressung, die mit zunehmendem Radius abnimmt, so daß der rinförmige Kontaktierungsbereich insgesamt schmaler wird und einen kleineren mittleren Durchmesser als im Fall der Figur 7 hat.

Eine vierte Ausführungsform des Steckverbinders ist in den Figuren 10 und 11 dargestellt. Die Kontaktierung zwischen dem Außenleiter 12 und dem Steckerkopf 101 sowie die Klemmung durch die Klemmhülse 105 entspricht z.B. derjenigen nach Figur 2. Im Unterschied zu den vorher beschriebenen Ausführungsformen ist die Klemmhülse 105 jedoch in dem Steckerkopf 101 axial verschieblich, jedoch in Umfangsrichtung verdrehfest geführt. Hierzu weist die Innenwand der Ausnehmung 102 des Steckerkopfes 101 nahe dem steckseitigen Ende der Ausnehmung nach innen gerichtete Keile 101a auf, die in die Schlitze 51a zwischen den Zungen 51 der Klemmhülse 105 eingreifen, wie am besten aus Figur 11 ersichtlich. Zur Montage wird der Steckerkopf 101 auf das mit der Klemmhülse 105 und der Hohlschraube 107 versehene Kabelende aufgeschoben und nötigenfalls so weit gedreht, bis die Keile 101a mit den Schlitzen 51a zwischen den Zungen 51 der Klemmhülse fluchten. Der Steckerkopf kann dann bis in die in Figur 10 dargestellte Position auf das Kabel aufgeschoben werden. Anschließend wird die Hohlschraube 107 angezogen und dadurch der Endbereich des Außenleiters 12 zwischen der ersten Ringfläche 104 und der zweiten Ringfläche 106 analog z.B. Figur 2 festgeklemmt. Dabei liegt der verdickte Endbereich 105a der Klemmhülse 105 an der Innenwand der Ausnehmung 102 an und wird dadurch gehindert, radial nach außen auszuweichen. Die Innenwand der Ausnehmung 102 übernimmt also die Funktion des Abschnittes 7a der Klemmhülse 7 z.B. in Fig. 1. (Wegen des verwendeten Maßstabes sind die Ringwulste in den entsprechenden Ringflächen nur andeutungsweise erkennbar.)

## Patentansprüche

1. Steckverbinder für Koaxialkabel, mit einem Steckerkopf (1), der eine Ausnehmung (2) hat, die an ihrem steckseitigen Ende eine zum von innen Kontaktieren des Endbereichs (12a) des Kabelaußenleiters (12) geeignete erste Ringfläche (4) hat, und mit einer Abfangung für das Kabel, bestehend aus einer Klemmhülse (5), die an ihrem steckseitigen Ende eine zum von außen Klemmen des Endbereichs (12a) des Kabelaußenleiters (12) geeignete zweite Ringfläche (6) hat, sowie aus einem die Klemmhülse (5) in axialer Richtung gegen die erste Ringfläche (4) ver-spannenden und dadurch zum Festklemmen des Endbereichs des Kabelaußenleiters zwischen beiden Ringflächen (4, 6) geeigneten Druckglied, das das Kabel zu umschließen vermag und mit dem Steckerkopf (1) verspannt ist, **dadurch gekennzeichnet, daß** mindestens eine der beiden Ringflächen (4, 6) mit mindestens einem in Gebrauchslage in Richtung der entsprechenden Fläche des Endbereichs (12a) des Kabelaußenleiters (12) vorspringenden Ringwulst (30, 31) versehen ist, dessen Höhe ca. 5 bis 30 % der Wandstärke des Kabelaußenleiters beträgt.

2. Steckverbinder nach Anspruch 1, **dadurch gekennzeichnet, daß** die erste und die zweite Ringfläche (4, 6) jeweils in einer Radialebene liegen.

3. Steckverbinder nach Anspruch 1, **dadurch gekennzeichnet, daß** die erste und die zweite Ringfläche (4, 6) jeweils auf Kegelmantelflächen liegen, deren jeweilige Erzeugende die Längsachse des Steckverbinders in einem kabelseitig von den Ringflächen liegenden Punkt schneidet.

4. Steckverbinder nach Anspruch 2 oder 3, **dadurch gekennzeichnet, daß** die erste und die zweite Ringfläche (4, 6) miteinander einen Winkel zwischen größer als 0° bis ca. 5° einschließen.

5. Steckverbinder nach einem der Ansprüche 1 bis 4, **dadurch gekennzeichnet, daß** mindestens eine der Ringflächen (4, 6) mit mindestens zwei zueinander koaxialen Ringwulsten (31, 32) unterschiedlichen Durchmessers versehen ist.

6. Steckverbinder nach Anspruch 5, wobei beide Ringflächen mit mindestens je einem Ringwulst versehen sind, **dadurch gekennzeichnet, daß** die Ringwulste (30, 31) auf der ersten und der zweiten Ringfläche (4, 6) unterschiedliche Durchmesser haben.

7. Steckverbinder nach einem der Ansprüche 1 bis 6, **dadurch gekennzeichnet, daß** der/die Ringwulst(e) ein, von der Bearbeitungsseite gesehen, hinterschnittfreies Querschnittsprofil (30a bis 30c) hat/haben.

8. Steckverbinder nach einem der Ansprüche 1 bis 7, **dadurch gekennzeichnet, daß** die Klemmhülse (106) in der Ausnehmung (102) des Steckerkopfs (101) verdrehsicher, jedoch axial verschiebbar geführt ist.

9. Steckverbinder nach einem der Ansprüche 1 bis 8, **dadurch gekennzeichnet, daß** die Klemmhülse (106) im Bereich ihres steckseitigen Endes durch Formschluß (51a, 101a) mit der Innenwand der Ausnehmung (102) des Steckerkopfes (101) verdrehgesichert ist.

10. Steckverbinder nach einem der Ansprüche 1 bis 9, insbesondere für Koaxialkabel mit ringgewelltem Kabelaußenleiter, **dadurch gekennzeichnet, daß** die Klemmhülse (5) von ihrem steckseitigen Ende ausgehende, axiale Schlitze zur Erzeugung federnder Zungen (51) aufweist und derart ausgelegt ist, daß sie an ihrem steckseitigen Ende (5a) einen Innendurchmesser etwa gleich dem Außendurchmesser des Kabelaußenleiters (12) im Bereich eines Wellentals und im übrigen einen Innendurchmesser etwa gleich dem größten Außendurchmesser des Kabelaußenleiters hat.

11. Steckverbinder nach einem der Ansprüche 1 bis 9, insbesondere für Koaxialkabel mit ringgewelltem Kabelaußenleiter, **dadurch gekennzeichnet, daß** die Klemmhülse aus einer axial geteilten Wellrohrprofilhülse besteht.

12. Steckverbinder nach einem der Ansprüche 1 bis 9, insbesondere für Koaxialkabel mit schraubgewelltem Kabelaußenleiter (612), **dadurch gekennzeichnet, daß** die Klemmhülse aus einer Wellrohrprofilmutter (65) besteht.

13. Steckverbinder nach einem der Ansprüche 1 bis 12, **dadurch gekennzeichnet, daß** das Druckglied als in die Ausnehmung (2) des Steckerkopfs (1) eingedrehte, die Klemmhülse (5) zumindest teilweise übergreifende Hohlschraube (7) ausgebildet ist.

14. Steckverbinder nach Anspruch 13, **dadurch gekennzeichnet, daß** die Hohlschraube (7) an ihrem steckseitigen Ende eine ringförmige Stirnfläche oder eine radial einspringende Ringschulter (73) hat, die in formschlüssiger Verbindung mit einer radial ausspringenden Ringschulter (53) am Außenumfang der Klemmhülse (5) nahe deren steckseitigem Ende steht.

15. Steckverbinder nach Anspruch 14, **dadurch gekennzeichnet, daß** zwischen der ringförmigen Stirnfläche oder der einspringenden Ringschulter (73) der Hohlschraube (7) und der ausspringenden Ringschulter (53) der Klemmhülse (5) ein kraftübertragender Ring (40) aus einem verschleißfesten Werkstoff angeordnet ist.

## Claims

1. Plug-in connector for coaxial cables, with a plug head (1), which has a recess (2), which has at its end on the insertion side a first annular face (4), suitable for the internal contacting of the end region (12a) of the outer cable conductor (12), and with a retainer for the cable, comprising a clamping sleeve (5), which has at its end on the insertion side a second annular face (6), suitable for the external clamping of the end region (12a) of the outer cable conductor (12), and also comprising a pressure element, which braces the clamping sleeve (5) in the axial direction against the first annular face (4) and, as a result, is suitable for securing the end region of the outer cable conductor between the two annular faces (4, 6), and which is able to enclose the cable and is braced with the plug head (1), **characterized in that** at least one of the two annular faces (4, 6) is provided with at least one annular bead (30, 31), which, in the position for use, projects in the direction of the corresponding face of the end region (12a) of the outer cable conductor (12) and the height of which amounts to approximately 5 to 30% of the wall thickness of the outer cable conductor.

2. Plug-in connector according to Claim 1, **characterized in that** the first and second annular faces (4, 6) respectively lie in a radial plane.

3. Plug-in connector according to Claim 1, **characterized in that** the first and second annular faces (4, 6) respectively lie on lateral surfaces of a cone, the respective generatrix of which intersects the longitudinal axis of the plug-in connector at a point lying on the cable side of the annular faces.

4. The plug-in connector according to Claim 2 or 3, **characterized in that** the first and second annular faces (4, 6) form with each other an angle between more than 0° and approximately 5°.

5. Plug-in connector according to one of Claims 1 to 4, **characterized in that** at least one of the annular faces (4, 6) is provided with at least two mutually coaxial annular beads (31, 32) of different diameters.

6. Plug-in connector according to Claim 5, both annular faces being provided with at least one annular bead each, **characterized in that** the annular beads (30, 31) on the first and second annular faces (4, 6) have different diameters.

7. Plug-in connector according to one of Claims 1 to 6, **characterized in that** the annular bead(s) has/have a cross-sectional profile (30a to 30c) which is free from undercuts, seen from the machining side.

8. Plug-in connector according to one of Claims 1 to 7, **characterized in that** the clamping sleeve (106) is guided in the recess (102) of the plug head (101) in such a way that it is secure against twisting but axially displaceable.

9. Plug-in connector according to one of Claims 1 to 8, **characterized in that** the clamping sleeve (106) is secured against twisting in the region of its end on the insertion side by positive engagement (51a, 101a) with the inside wall of the recess (102) of the plug head (101).

10. Plug-in connector according to one of Claims 1 to 9, in particular for coaxial cables with an annularly corrugated outer cable conductor, **characterized in that** the clamping sleeve (5) has axial slits, extending from its end on the insertion side, for producing resilient tongues (51) and is designed in such a way that it has at its end (5a) on the insertion side an inside diameter approximately equal to the outside diameter of the outer cable conductor (12) in the region of a corrugation trough and otherwise has an inside diameter approximately equal to the greatest outside diameter of the outer cable conductor.

11. Plug-in connector according to one of Claims 1 to 9, in particular for coaxial cables with an annularly corrugated outer cable conductor, **characterized in that** the clamping sleeve comprises an axially divided corrugated-tube profiled sleeve.

12. Plug-in connector according to one of Claims 1 to 9, in particular for coaxial cables with a helically corrugated outer cable conductor (612), **characterized in that** the clamping sleeve comprises a corrugated-tube profiled nut (65).

13. Plug-in connector according to one of Claims 1 to 12, **characterized in that** the pressure element is formed as a hollow screw (7) screwed into the recess (2) of the plug head (1) and reaching at least partly over the clamping sleeve (5).

14. Plug-in connector according to Claim 13, **characterized in that** the hollow screw (7) has at its end on the insertion side an annular end face or a radially inwardly protruding annular shoulder (73), which is in positive connection with a radially outwardly protruding annular shoulder (53) on the outer circumference of the clamping sleeve (5) near its end on the insertion side.

15. Plug-in connector according to Claim 14, **characterized in that** a force-transferring ring (40) made of a wear-resistant material is arranged between the annular end face or the inwardly protruding annular shoulder (73) of the hollow screw (7) and the outwardly protruding annular shoulder (53) of the clamping sleeve (5).

## Revendications

1. Connecteur pour câble coaxial, avec une tête de connecteur (1) présentant un évidement (2) comportant, à son extrémité côté enfichage, une première surface annulaire (4) apte à établir intérieurement le contact avec la région terminale (12a) du conducteur extérieur de câble (12), et avec un dispositif de verrouillage du câble, composé d'une douille de blocage (5) comportant, à son extrémité côté enfichage, une seconde surface annulaire (6) apte à serrer par l'extérieur la région terminale (12a) du conducteur extérieur de câble (12), ainsi que d'un élément de pression bloquant la douille de blocage (5) dans la direction axiale contre la première surface annulaire (4) et de ce fait apte à bloquer la région terminale du conducteur extérieur de câble entre les deux surfaces annulaires (4, 6), ledit élément de pression étant apte à envelopper le câble et étant fixé à la tête de connecteur (1), **caractérisé en ce qu'**au moins une des deux surfaces annulaires (4, 6) est dotée d'une nervure annulaire (30, 31) dépassant, en position d'utilisation, en direction de la face correspondante de la région terminale (12a) du conducteur extérieur de câble (12), nervure dont la hauteur représente environ 5 à 30% de l'épaisseur de paroi du conducteur extérieur de câble.

2. Connecteur selon la revendication 1, **caractérisé en ce que** la première et la seconde surfaces annulaires (4, 6) sont respectivement situées dans un plan radial.

3. Connecteur selon la revendication 1, **caractérisé en ce que** la première et la seconde surfaces annulaires (4, 6) sont situées respectivement sur une surface latérale de cône, dont la génératrice coupe l'axe longitudinal du connecteur en un point situé côté câble par rapport aux surfaces annulaires.

4. Connecteur selon la revendication 2 ou 3, **caractérisé en ce que** la première et la seconde surfaces annulaires (4, 6) forment entre elles un angle compris entre 0° exclus et environ 5°.

5. Connecteur selon l'une des revendications 1 à 4, **caractérisé en ce que** l'une au moins des surfaces annulaires (4, 6) est dotée d'au moins deux nervures annulaires (31, 32) coaxiales entre elles et de diamètres différents.

6. Connecteur selon la revendication 5, dans lequel chacune des deux surfaces annulaires est dotée d'au moins une nervure annulaire, **caractérisé en ce que** les nervures annulaires (30, 31) de la première et de la seconde surfaces annulaires (4, 6) ont des diamètres différents.

7. Connecteur selon l'une des revendications 1 à 6, **caractérisé en ce que**, vu(s) de la face d'usinage, le ou les nervures annulaires ont un profil transversal (30a à 30c) exempt de contre-dépouille.

8. Connecteur selon l'une des revendications 1 à 7, **caractérisé en ce que** la douille de blocage (106) est guidée fixe en rotation mais mobile en translation axiale dans l'évidement (102) de la tête de connecteur (101).

9. Connecteur selon l'une des revendications 1 à 8, **caractérisé en ce que** la douille de blocage (106) est immobilisée en rotation, au niveau de son extrémité côté enfichage, par engagement positif (51a, 101a) avec la paroi interne de l'évidement (102) de la tête de connecteur (101).

10. Connecteur selon l'une des revendications 1 à 9, en particulier pour câble coaxial à conducteur extérieur ondulé, **caractérisé en ce que** la douille de blocage (5) présente des fentes axiales partant de son extrémité côté enfichage et destinées à définir des languettes élastiques (51), et est conçue de telle sorte qu'elle présente, à son extrémité côté enfichage (5a), un diamètre interne sensiblement égal au diamètre externe du conducteur extérieur de câble (12) au niveau d'un creux d'ondulation et, sur la partie restante, un diamètre interne sensiblement égal au plus grand diamètre extérieur du conducteur extérieur de câble.

11. Connecteur selon l'une des revendications 1 à 9, en particulier pour câble coaxial à conducteur extérieur ondulé, **caractérisé en ce que** la douille de blocage consiste en une douille profilée tubulaire ondulée fendue axialement.

12. Connecteur selon l'une des revendications 1 à 9, en particulier pour câble coaxial à conducteur extérieur à ondulation hélicoïdale (612), **caractérisé en ce que** la douille de blocage consiste en un écrou profilé tubulaire ondulé (65).

13. Connecteur selon l'une des revendications 1 à 12, **caractérisé en ce que** l'élément de pression se présente sous la forme d'une vis creuse (7) vissée dans l'évidement (2) de la tête de connecteur (1) et recouvrant au moins partiellement la douille de blocage (5).

14. Connecteur selon la revendication 13, **caractérisé en ce que** la vis creuse (7) présente, à son extrémité côté enfichage, une face frontale annulaire ou un épaulement annulaire en retrait radial (73), en engagement positif avec un épaulement annulaire (53) en saillie radiale sur le périmètre externe de la douille de blocage (5) à proximité de l'extrémité côté enfichage de celle-ci.

15. Connecteur selon la revendication 14, **caractérisé en ce qu'**une bague (40) de transmission de force en un matériau résistant à l'usure est agencée entre la face frontale annulaire ou l'épaulement annulaire en retrait (73) de la vis creuse (7) et l'épaulement annulaire en saillie (53) de la douille de blocage (5).
